# EUROPÄISCHE PATENTANMELDUNG

(11) **EP 4 703 533 A1**
(43) Veröffentlichungstag der Anmeldung: **04.03.2026**
(21) Anmeldenummer: 24196978.1
(22) Anmeldetag: 28.08.2024
(51) Int. Cl.: E04G 11/06, E04G 17/00

(54) **SCHALUNGSBÜHNE**

(71) Anmelder: DOKA GmbH, 3300 Amstetten (AT)
(72) Erfinder: HEHER, Jürgen, 3300 Amstetten (AT)
(74) Vertreter: SONN Patentanwälte GmbH & Co KG

(57) **Zusammenfassung**

Schalungsbühne zur Anbringung an einer Wandschalung mit einer ersten Wandschalungseinheit (2) und einer zweiten Wandschalungseinheit (3), aufweisend:
eine erste Arbeitsbühneneinheit (4) mit einem ersten Arbeitsbühnenelement (5) zur Anordnung an der ersten Wandschalungseinheit (2),
eine zweite Arbeitsbühneneinheit (6) mit einem zweiten Arbeitsbühnenelement (7) zur Anordnung an der zweiten Wandschalungseinheit (3),
eine erste Ausgleichsbühneneinheit (9) mit einem ersten Ausgleichsbühnenelement (10), welches überlappend mit dem ersten Arbeitsbühnenelement (5) der ersten Arbeitsbühneneinheit (4) angeordnet ist.

## Beschreibung

Die Erfindung betrifft eine Schalungsbühne zur Anbringung an einer Wandschalung mit einer ersten Wandschalungseinheit und einer zweiten Wandschalungseinheit, aufweisend:
eine erste Arbeitsbühneneinheit mit einem ersten Arbeitsbühnenelement zur Anordnung an der ersten Wandschalungseinheit,
eine zweite Arbeitsbühneneinheit mit einem zweiten Arbeitsbühnenelement zur Anordnung an der zweiten Wandschalungseinheit.

Weiters betrifft die Erfindung eine Schalungsvorrichtung aufweisend:
eine erste und eine zweite Wandschalungseinheit,
eine Schalungsbühne.

Aus dem EP 3 712 354 ist eine solche Schalungsbühne für die Anbringung an einer Wandschalung bekannt. Diese Schalungsbühne weist einen Rahmen zum Anordnen eines Belags mit einer Aufstandsfläche für Arbeiter auf. Der Rahmen wird mit einer ersten und einer zweiten Konsole abgestützt, welche in einem seitlichen Abstand zueinander angeordnet sind. Zwischen dem Rahmen und den Konsolen sind Verstelleinrichtungen vorgesehen, welche es erlauben, dass der seitliche Abstand zwischen den Konsolen verändert werden kann. Zur Ausbildung der Verstelleinrichtungen sind Zahnleisten vorgesehen, in welche Eingriffselemente eingeschoben werden. Somit kann der Rahmen mit dem Belag in unterschiedlichen Abständen zwischen der ersten und zweiten Konsole lösbar an der ersten und der zweiten Konsole angebracht werden.

Die bekannten Schalungsbühnen haben eine vorgegebene Breite, welche beispielsweise zwei Wandschalungselementen entsprechen kann. Bei verschiedenen Schalungsanwendungen ist es jedoch erforderlich, von diesen Standardbreiten abzuweichen oder Lücken aufgrund kleinerer Wandschalungselemente zu überbrücken. Die bekannten Schalungsbühnen bieten keine einfache Möglichkeit, eine Anpassung der Arbeitsfläche an die jeweilige Schalungsanwendung vorzunehmen.

Demnach besteht die Aufgabe der vorliegenden Erfindung darin, zumindest einzelne Nachteile des Standes der Technik zu lindern bzw. zu beheben. Die Erfindung setzt sich bevorzugt zum Ziel, eine Schalungsbühne zu schaffen, welche an unterschiedliche Schalungsanwendungen variabel angepasst werden kann. Diese Anpassung soll zuverlässig, sicher und mit geringem Aufwand durchgeführt werden können.

Diese Aufgabe wird durch eine Schalungsbühne nach Anspruch 1 und eine Schalungsvorrichtung nach Anspruch 15 gelöst. In den abhängigen Ansprüchen sind bevorzugte Ausführungsformen der Erfindung angegeben.

Erfindungsgemäß weist die Schalungsbühne eine erste Ausgleichsbühneneinheit mit einem ersten Ausgleichsbühnenelement auf, welches überlappend mit dem ersten Arbeitsbühnenelement der ersten Arbeitsbühneneinheit angeordnet ist.

Somit werden das erste Ausgleichsbühnenelement und das erste Arbeitsbühnenelement überlappend, d.h. abschnittsweise übereinander, angeordnet. Durch den Grad der Überlappung des ersten Ausgleichsbühnenelements mit dem ersten Arbeitsbühnenelement kann ein Breitenausgleich der Arbeitsfläche bewerkstelligt werden. Zur Ausbildung der Überlappung liegt bevorzugt einer der stirnseitigen Endbereiche des ersten Ausgleichsbühnenelements auf dem angrenzenden stirnseitigen Endbereich des ersten Arbeitsbühnenelements auf. Je weiter das erste Ausgleichsbühnenelement über das erste Arbeitsbühnenelement geschoben ist, desto stärker wird die Breite der Arbeitsfläche, d.h. die horizontale Erstreckung parallel zur Hauptebene der ersten Wandschalungseinheit, verringert. Somit kann die Schalungsbühne variabel an die jeweilige Schalungsanwendung angepasst werden.

Bei einer ersten Ausführungsform ist eine zweite Ausgleichsbühneneinheit mit einem zweiten Ausgleichsbühnenelement vorgesehen. Die erste Ausgleichsbühneneinheit ist als erste Eck-Ausgleichsbühneneinheit ausgebildet, welche im montierten Betriebszustand entlang der ersten Wandschalungseinheit angeordnet ist. Die zweite Ausgleichsbühneneinheit ist als zweite Eck-Ausgleichsbühneneinheit ausgebildet, welche im montierten Betriebszustand entlang der zweiten Wandschalungseinheit angeordnet ist. Die erste und die zweite Eck-Ausgleichsbühneneinheit sind im Wesentlichen rechtwinkelig zueinander angeordnet, so dass die erste und die zweite Ausgleichsbühneneinheit eine Eck-Ausgleichsarbeitsfläche für die Anordnung im Eckbereich zwischen der ersten und der zweiten Wandschalungseinheit einer Eck-Wandschalung ausbilden.

Bei dieser Ausführungsform ist es günstig, wenn das erste Eck-Ausgleichsbühnenelement überlappend mit dem ersten Arbeitsbühnenelement und das zweite Eck-Ausgleichsbühnenelement überlappend mit dem zweiten Arbeitsbühnenelement angeordnet ist. Somit können die erste Ausgleichsbühnen-Arbeitsfläche und die erste Arbeitsbühnen-Arbeitsfläche bzw. die zweite Ausgleichsbühnen-Arbeitsfläche und die zweite Arbeitsbühnen-Arbeitsfläche teilweise übereinander angeordnet sein. Bevorzugt ist die Überlappung des ersten Eck-Ausgleichsbühnenelements mit dem ersten Arbeitsbühnenelement bzw. die Überlappung des zweiten Eck-Ausgleichsbühnenelements mit dem zweiten Arbeitsbühnenelement veränderbar, vorzugsweise stufenlos veränderbar.

Um den Grad der Überlappung einstellen zu können, ist es günstig, wenn das erste Eck-Ausgleichsbühnenelement auf das erste Arbeitsbühnenelement und/oder das zweite Eck-Ausgleichsbühnenelement auf das zweite Arbeitsbühnenelement aufgelegt ist.

Bei einer bevorzugten Ausführungsform ist die erste Eck-Ausgleichsarbeitsfläche an der Oberseite des ersten Eck-Ausgleichsbühnenelements im Wesentlichen auf derselben Höhe, d.h. im Wesentlichen an derselben horizontalen Ebene, wie die zweite Eck-Ausgleichsarbeitsfläche an der Oberseite des zweiten Eck-Ausgleichsbühnenelements angeordnet. Diese Ausführungsform birgt den Vorteil, dass eine Stolperstelle für Arbeiter im Eckbereich der Eck-Wandschalung vermieden wird.

Bei einer bevorzugten Ausführungsform weist die erste Eck-Ausgleichsbühneneinheit ein erstes Kopplungselement und die zweite Eck-Ausgleichsbühneneinheit weist ein zweites Kopplungselement auf. Das erste Kopplungselement der ersten Eck-Ausgleichsbühneneinheit ist mit dem zweiten Kopplungselement der zweiten Eck-Ausgleichsbühneneinheit verbunden. Somit sind das erste und das zweite Eck-Ausgleichsbühnenelement über einen, vorzugsweise reversibel lösbaren, Eingriff des ersten mit dem zweiten Kopplungselement miteinander verbunden. Bevorzugt werden die erste und die zweite Eck-Ausgleichsbühneneinheit durch den Eingriff des ersten mit dem zweiten Kopplungselements gegen eine Verschiebung, vorzugsweise gegen eine Verschiebung in Längsrichtung des ersten Eck-Ausgleichsbühnenelements, gesichert.

Um die erste Eck-Ausgleichsbühneneinheit besonders einfach, sicher und rasch mit der zweiten Eck-Ausgleichsbühneneinheit koppeln zu können, ist das erste Kopplungselement bei einer bevorzugten Ausführungsform an einem stirnseitigen Ende der ersten Eck-Ausgleichsbühneneinheit und das zweite Kopplungselement ist an einem längsseitigen Randbereich der zweiten Eck-Ausgleichsbühneneinheit vorgesehen. Somit wird das erste Kopplungselement am stirnseitigen Ende der ersten Eck-Ausgleichsbühneneinheit mit dem zweiten Kopplungselement am längsseitigen Randbereich der zweiten Eck-Ausgleichsbühneneinheit gekoppelt, d.h. reversibel lösbar formschlüssig verbunden. Vorteilhafterweise kann so eine stabile Eck-Arbeitsfläche geschaffen werden, welche von Arbeitern für die Durchführung von Arbeiten begangen werden kann.

Bei einer bevorzugten Ausführungsform ist eines von erstem und zweitem Kopplungselement, d.h. entweder das erste oder das zweite Kopplungselement, ein Einhängeelement und eines von erstem und zweitem Kopplungselement, d.h. das jeweils andere Kopplungselement, sprich das zweite bzw. das erste Kopplungselement, eine Einhängeöffnung. Zur Kopplung der ersten Eck-Ausgleichsbühneneinheit mit der zweiten Eck-Ausgleichsbühneneinheit wird das Einhängeelement in die Einhängeöffnung eingehängt. Bevorzugt springt das Einhängeelement nach unten vor. Als Einhängeelement ist bevorzugt ein Einhängevorsprung vorgesehen. Die Einhängeöffnung ist bevorzugt nach oben offen. Bei dieser Ausführungsform kann das Einhängeelement von oben in die Einhängeöffnung eingehängt, d.h. eingeführt, werden, um die reversibel lösbare Verbindung der ersten mit der zweiten Eck-Ausgleichsbühneneinheit herzustellen. Umgekehrt kann das Einhängeelement nach oben aus der Einhängeöffnung herausgehoben werden, um die reversibel lösbare Verbindung der ersten mit der zweiten Eck-Ausgleichsbühneneinheit zu lösen.

Für die Zwecke dieser Offenbarung beziehen sich die Orts- und Richtungsangaben, wie "horizontal", "vertikal", "oben", "unten", auf den bestimmungsgemäßen Gebrauchszustand der Schalungsbühne bzw. der Schalungsvorrichtung.

Um eine variable Verwendung der ersten und der zweiten Ausgleichsbühneneinheit in verschiedenen Einbaukonfigurationen zu ermöglichen, weist die erste und/oder die zweite Ausgleichsbühneneinheit, bevorzugt die erste und die zweite Ausgleichsbühneneinheit, jeweils zumindest ein erstes und zumindest ein zweites Kopplungselement auf. Bevorzugt sind die erste und die zweite Ausgleichsbühneneinheit ident ausgebildet. Bei dieser Ausführungsform wird eine vertauschte Anordnung der ersten und der zweiten Ausgleichsbühneneinheit ermöglicht.

Bei einer bevorzugten Ausführungsform ist die Einhängeöffnung am längsseitigen Randbereich der zweiten Eck-Ausgleichsbühneneinheit vorgesehen. Die Einhängeöffnung erstreckt sich, vorzugsweise durchgehend, d.h. unterbrechungsfrei, über mehr als die halbe Länge, vorzugsweise im Wesentlichen über die gesamte Länge, des zweiten Eck-Ausgleichsbühnenelements. Alternativ können mehrere einzelne, d.h. voneinander getrennte, Einhängeöffnungen vorgesehen sein.

Hinsichtlich einer stabilen, teilesparenden einfach herzustellenden Ausführung ist es günstig, wenn die Einhängeöffnung zwischen zwei in Abstand zueinander angeordneten Längsprofilen am längsseitigen Randbereich des jeweiligen Eck-Ausgleichsbühnenelements vorgesehen ist.

Bei einer bevorzugten Ausführungsform weist das erste Eck-Ausgleichsbühnenelement einen ersten Halterahmen mit je zwei in Abstand zueinander angeordneten ersten Längsprofilen an den gegenüberliegenden längsseitigen Randbereichen des ersten Eck-Ausgleichsbühnenelements und/oder das zweite Eck-Ausgleichsbühnenelement einen zweiten Halterahmen mit je zwei in Abstand zueinander angeordneten zweiten Längsprofilen an den gegenüberliegenden längsseitigen Randbereichen auf.

Um eine Begehung durch einen Arbeiter zu ermöglichen, weist das erste Eck-Ausgleichsbühnenelement bei einer bevorzugten Ausführungsform eine erste Arbeitsplatte auf, welche mit dem ersten Halterahmen verbunden ist. Bei einer bevorzugten Ausführungsform weist das zweite Eck-Ausgleichsbühnenelement eine zweite Arbeitsplatte auf, welche mit dem zweiten Halterahmen verbunden ist. Die erste Eck-Ausgleichsarbeitsfläche ist an der Oberseite der ersten Arbeitsplatte, die zweite Eck-Ausgleichsarbeitsfläche ist an der Oberseite der zweiten Arbeitsplatte ausgebildet.

Um die jeweilige Arbeits- bzw. Ausgleichsarbeitsbühneneinheit abzustützen, ist bei einer bevorzugten Ausführungsform jeweils (zumindest) eine Stützeinrichtung zur Abstützung der ersten Arbeitsbühneneinheit und/oder eine Stützeinrichtung zur Abstützung der zweiten Arbeitsbühneneinheit und/oder eine Stützeinrichtung zur Abstützung der ersten Eck-Ausgleichsbühneneinheit und/oder eine Stützeinrichtung zur Abstützung der zweiten Eck-Ausgleichsbühneneinheit vorgesehen. Bevorzugt ist nur die zweite Eck-Ausgleichsbühneneinheit direkt mit der jeweiligen Stützeinrichtung abgestützt, wohingegen die erste Eck-Ausgleichsbühneneinheit frei von einer eigenen Stützeinrichtung ist. Stattdessen kann die erste Eck-Ausgleichsbühneneinheit durch die erste Arbeitsbühneneinheit und die zweite Eck-Ausgleichsbühneneinheit abgestützt sein. Bevorzugt sind diese Stützeinrichtungen ident ausgebildet. Wenn im Folgenden Merkmale einer der oben angeführten Stützeinrichtungen beschrieben werden, können diese Merkmale bei einzelnen oder jeder der oben aufgeführten Stützeinrichtungen verwirklicht sein. Die Stützeinrichtung ist bevorzugt zur unterseitigen Abstützung der jeweiligen Arbeits- oder Ausgleichsarbeitsbühneneinheit ausgebildet.

Eine der Stützeinrichtungen, vorzugsweise jede Stützeinrichtung, kann als Stützkonsole ausgebildet sein. Bevorzugt weist die Stützkonsole eine vorzugsweise horizontale Auflagestrebe zur Auflage der jeweiligen Arbeits- oder Ausgleichsbühneneinheit auf. Weiters kann die Stützkonsole eine vorzugsweise diagonal verlaufende Stützstrebe zur Abstützung der Auflagestrebe aufweisen. Bevorzugt weist die Stützkonsole zudem ein Montageelement zur Montage an der jeweiligen Wandschalungseinheit, bevorzugt am Rahmen einer Rahmenschalung, auf.

Bei einer bevorzugten Ausführungsform weist die erste Arbeitsbühneneinheit und/oder die zweite Arbeitsbühneneinheit und/oder die erste Ausgleichsbühneneinheit und/oder die zweite Ausgleichsbühneneinheit jeweils ein Verbindungselement zur Verbindung mit der jeweiligen Stützeinrichtung auf. Je nach Anwendung ist eines oder mehrerer dieser Verbindungselemente im Einsatz.

Bei einer bevorzugten Ausführungsform ist das Verbindungselement der ersten Ausgleichsbühneneinheit im Wesentlichen auf derselben Höhe, d.h. im Wesentlichen auf derselben horizontalen Ebene, wie das Verbindungselement der ersten Arbeitsbühneneinheit und/oder im Wesentlichen auf derselben Höhe wie das Verbindungselement der zweiten Arbeitsbühneneinheit angeordnet. Bevorzugt ist das Verbindungselement der zweiten Ausgleichsbühneneinheit im Wesentlichen auf derselben Höhe wie das Verbindungselement der ersten Arbeitsbühneneinheit und/oder im Wesentlichen auf derselben Höhe wie das Verbindungselement der zweiten Arbeitsbühneneinheit angeordnet. Diese Ausführung erleichtert die Montage erheblich.

Um einen Höhenausgleich zu schaffen, ist es günstig, wenn die erste Ausgleichsbühneneinheit an der Unterseite des ersten Ausgleichsbühnenelements einen ersten Unterkasten, vorzugsweise aus Metall, aufweist, an welchem das Verbindungselement für die jeweilige Stützeinrichtung angeordnet ist. Bevorzugt weist die zweite Ausgleichsbühneneinheit an der Unterseite des zweiten Ausgleichsbühnenelements einen zweiten Unterkasten auf, an welchem das Verbindungselement für die jeweilige Stützeinrichtung angeordnet ist. Der erste bzw. zweite Unterkasten kann auf die Oberseite, vorzugsweise auf die oben beschriebene Auflagestrebe, der jeweiligen Stützeinrichtung aufgelegt sein.

Bevorzugt ist der erste Unterkasten mit dem ersten Halterahmen der ersten Ausgleichsbühneneinheit und/oder der zweite Unterkasten mit dem zweiten Halterahmen der zweiten Ausgleichsbühneneinheit verbunden.

Um eine ausreichende Stabilität für die Begehung zu gewährleisten, weist das erste Arbeitsbühnenelement bei einer bevorzugten Ausführungsform einen ersten Stützrahmen zur Abstützung an der ersten Stützeinrichtung auf. Bevorzugt weist das zweite Arbeitsbühnenelement einen zweiten Stützrahmen zur Abstützung an der zweiten Stützeinrichtung auf.

Zur Ausbildung einer ersten bzw. einer zweiten Arbeitsfläche ist bei einer bevorzugten Ausführungsform am ersten Stützrahmen ein erstes Arbeitsplattenelement und/oder am zweiten Stützrahmen ein zweites Arbeitsplattenelement vorgesehen.

Um eine Verbindung mit entsprechenden Stützeinrichtungen an den Wandschalungseinheiten zu ermöglichen, entspricht die Höhe, d.h. die vertikale Erstreckung, des ersten Unterkastens der ersten Ausgleichsbühneneinheit bei einer bevorzugten Ausführungsform im Wesentlichen der Höhe des ersten Stützrahmens des ersten Arbeitsbühnenelements. Bevorzugt entspricht die Höhe des zweiten Unterkastens der zweiten Ausgleichsbühneneinheit im Wesentlichen der Höhe des zweiten Stützrahmens des zweiten Arbeitsbühnenelements.

Bei einer bevorzugten Ausführungsform ist zumindest eines, vorzugsweise jedes, der oben beschriebenen Verbindungselemente eine Aufnahme, in welche ein Eingriffselement der jeweiligen Stützeinrichtung eingreifen kann. Durch den Eingriff des Eingriffselements in die Aufnahme wird eine Aushubsicherung der jeweiligen Arbeits- bzw. Ausgleichsbühneneinheit gegen ein Hochheben von der jeweiligen Stützeinrichtung erzielt.

Um eine Positionierung bzw. Verrutschsicherung zu ermöglichen, kann eine der Arbeits- bzw. Ausgleichsbühneneinheiten, vorzugsweise jede der Arbeits- bzw. Ausgleichsbühneneinheiten, eine Zahnleiste mit einer Mehrzahl voneinander beabstandeter Aufnahmen zwischen Zähnen oder einen Gewindestab aufweisen, in welche bzw. in welchen das Eingriffselement eingreifen kann.

Um die jeweilige Ausgleichsbühneneinheit gegen eine Bewegung in horizontaler Richtung senkrecht zur Längsrichtung der jeweiligen Ausgleichsbühneneinheit, welche im montierten Zustand senkrecht zur Hauptebene der jeweiligen Wandschalungseinheit verläuft, zu sichern, ist bei einer bevorzugten Ausführungsform zumindest ein Sicherungselement vorgesehen. Mit Hilfe des Sicherungselements kann der Eingriff des Eingriffselements in die Aufnahme gesichert werden. Bevorzugt ist das Sicherungselement zwischen einer Sicherungsstellung und einer Freigabestellung beweglich. Um die jeweilige Ausgleichsbühneneinheit zu entfernen, wird das Sicherungselement von der Sicherungsstellung in die Freigabestellung bewegt, in welcher der Eingriff des Eingriffselements in die Aufnahme gelöst werden kann. Bei der Montage des jeweiligen Ausgleichsbühnenelements wird umgekehrt vorgegangen.

Im montierten Gebrauchszustand können das erste und das zweite Eck-Ausgleichsbühnenelement einen Zwischenraum zwischen dem ersten und dem zweiten Arbeitsbühnenelement vollständig überbrücken.

Bei einer zweiten Ausführungsform sind die erste und die zweite Arbeitsbühneneinheit und die erste Ausgleichsbühneneinheit in einer Linie angeordnet, wobei die erste Ausgleichsbühneneinheit zwischen der ersten und der zweiten Arbeitsbühneneinheit angeordnet ist. Bei dieser Ausführungsform kann das erste Ausgleichsbühnenelement mit dem ersten und/oder mit dem zweiten Arbeitsbühnenelement überlappen, d.h. abschnittsweise übereinander angeordnet sein, um einen Längenausgleich der Arbeitsfläche an den Oberseiten des ersten und zweiten Arbeitsbühnenelements und des ersten Ausgleichsbühnenelements zu schaffen.

Bei einer dritten bevorzugten Ausführungsform ist die erste Ausgleichsbühneneinheit als erste Eck-Ausgleichsbühneneinheit und die zweite Arbeitsbühneneinheit als Eck-Arbeitsbühneneinheit ausgebildet. Die erste Ausgleichsbühneneinheit ist überlappend und in einer Linie mit der ersten Arbeitsbühneneinheit angeordnet. Die zweite Arbeitsbühneneinheit ist senkrecht zur ersten Eck-Arbeitsbühneneinheit und zur ersten Arbeitsbühneneinheit angeordnet. Bei dieser Ausführungsform wird die Arbeitsfläche im Eckbereich zwischen der ersten und der zweiten Wandschalungseinheit durch die erste Eck-Ausgleichsbühneneinheit und die Eck-Arbeitsbühneneinheit gebildet. Bevorzugt erstreckt sich dabei die erste Eck-Ausgleichsarbeitsfläche an der Oberseite des ersten Eck-Ausgleichsbühnenelements oberhalb der ersten Arbeitsfläche an der Oberseite des ersten Arbeitsbühnenelements und oberhalb der zweiten Arbeitsfläche an der Oberseite des zweiten Arbeitsbühnenelements.

Um den Überlappungsgrad einstellen und damit die Breite der Arbeitsfläche mit geringem Aufwand verändern zu können, liegt die erste Ausgleichsbühneneinheit bei einer bevorzugten Ausführungsform an einem ihrer stirnseitigen Endbereiche, vorzugsweise frei, auf der ersten Arbeitsbühneneinheit auf.

Um bei der zweiten Ausführungsform eine stabile Arbeitsfläche mit Lösesicherung zu erreichen, weist die erste Ausgleichsbühneneinheit bei einer bevorzugten Ausführungsform an einem ihrer stirnseitigen Endbereiche ein erstes Anschlussteil, vorzugsweise einen Verbindungsvorsprung, auf, welches mit einem zweiten Anschlussteil, vorzugsweise einer Anschlussöffnung, der zweiten Arbeitsbühneneinheit verbunden ist.

Um bei der dritten Ausführungsform eine stabile Eck-Arbeitsfläche mit Lösesicherung zu erreichen, weist die erste Ausgleichsbühneneinheit bei einer bevorzugten Ausführungsform an einem ihrer stirnseitigen Endbereiche ein erstes Anschlussteil, vorzugsweise einen Verbindungsvorsprung, auf, welches mit einem weiteren Anschlussteil, vorzugsweise mit einer weiteren Anschlussöffnung, der Eck-Arbeitsbühneneinheit verbunden ist. Bevorzugt ist das weitere Anschlussteil am längsseitigen Randbereich der Eck-Arbeitsbühneneinheit vorgesehen.

Wenn die erste Ausgleichsbühneneinheit einen Aushubsicherungshaken zum Untergreifen der zweiten Arbeitsbühneneinheit aufweist, wird eine effektive Sicherung gegen ein Abheben, d.h. eine Aushubsicherung, erreicht. Bevorzugt ist der Aushubsicherungshaken zwischen einer Transportstellung und einer Aushubsicherungsstellung verschwenkbar. In der Transportstellung kann der Aushubsicherungshaken über die jeweilige Arbeitsfläche nach oben vorstehen, wobei am vorstehenden Bereich des Aushubsicherungshakens ein Verbindungsmittel, insbesondere eine Öse, zur Verbindung mit einem Hebezeug vorgesehen sein kann.

Bei einer bevorzugten Ausführungsform weist die erste Ausgleichsbühneneinheit an einem ihrer stirnseitigen Endbereiche eine erste Auflageschräge zur Auflage auf das erste Arbeitsbühnenelement und/oder die zweite Ausgleichsbühneneinheit an einem ihrer stirnseitigen Endbereiche eine zweite Auflageschräge zur Auflage auf das zweite Arbeitsbühnenelement auf. Vorteilhafterweise kann so ein sanfter Übergang zwischen den jeweiligen Arbeitsflächen geschaffen werden, wodurch die Sicherheit bei der Durchführung der Schalungsarbeiten erhöht wird.

Bevorzugt bildet die erste Auflageschräge eine erste Übergangsschräge von der ersten Arbeitsbühnenfläche zur ersten Ausgleichsbühnenfläche. Die zweite Auflageschräge bildet bevorzugt eine zweite Übergangsschräge von der zweiten Ausgleichsbühnenfläche zur zweiten Arbeitsbühnenfläche.

Bei einer bevorzugten Ausführungsform weist die erste Ausgleichsbühneneinheit an einem ihrer stirnseitigen Endbereiche ein erstes Klappenelement auf. Bevorzugt weist die zweite Ausgleichsbühneneinheit an einem ihrer stirnseitigen Endbereiche ein zweites Klappenelement auf.

Die Erfindung wird nachstehend anhand bevorzugter Ausführungsbeispiele weiter erläutert.
Fig. 1 zeigt eine Schalungsvorrichtung gemäß einer ersten Ausführungsform, bei welcher zwei im rechten Winkel zueinander angeordnete Eck-Ausgleichsbühneneinheiten im Eckbereich zwischen zwei Wandschalungseinheiten montiert sind.
Fig. 2 zeigt eine Draufsicht der Schalungsvorrichtung gemäß Fig. 1, jedoch ohne die Wandschalungseinheiten.
Fig. 3 zeigt einen Schnitt entlang der Linie III-III in Fig. 2.
Fig. 4 zeigt ausschnittsweise eine Unteransicht einer der Eck-Ausgleichsbühneneinheiten gemäß Fig. 1 bis 3.
Fig. 5 und Fig. 6 zeigen Details einer der Eck-Ausgleichsbühneneinheiten.
Fig. 7 bis 11 zeigen Ansichten einer der Eck-Ausgleichsbühneneinheiten.
Fig. 12 bis 15 zeigen die Montage der Schalungsvorrichtung gemäß Fig. 1.
Fig. 16 und Fig. 17 zeigen eine zweite Ausführungsform der Schalungsvorrichtung.
Fig. 18 bis Fig. 22 zeigen die Montage und Details der zweiten Ausführungsform der Schalungsvorrichtung.
Fig. 23 bis 26 zeigen die Montage und Details der dritten Ausführungsform der Schalungsvorrichtung.

Fig. 1 zeigt eine Schalungsvorrichtung 1, welche eine (der besseren Übersicht halber nur schematisch dargestellte) erste Wandschalungseinheit 2 und eine zweite Wandschalungseinheit 3 aufweist. Die erste Wandschalungseinheit 2 und die zweite Wandschalungseinheit 3 sind als Rahmenschalungseinheiten ausgebildet, welche jeweils ein oder mehrere Rahmenschalungen aufweisen können. Die Rahmenschalungen weisen jeweils eine Schalungsplatte auf, welche von einem umlaufenden Schalungsrahmen gestützt wird (nicht dargestellt). Weiters können Versteifungen, welche sich beispielsweise zwischen Längsrahmenteilen des Schalungsrahmens erstrecken können, vorgesehen sein (nicht dargestellt).

Beim Ausführungsbeispiel der Fig. 1 ist die erste Wandschalungseinheit 2 als erste Eck-Wandschalungseinheit und die zweite Wandschalungseinheit 3 als zweite Eck-Wandschalungseinheit ausgebildet. Die erste und die zweite Eck-Wandschalungseinheit sind jeweils in vertikaler Lage rechtwinkelig zueinander angeordnet.

Wie aus Fig. 1 und Fig. 2 ersichtlich, weist die Schalungsvorrichtung 1 zudem eine erste Arbeitsbühneneinheit 4 mit einem ersten Arbeitsbühnenelement 5 auf, welche an der Rückseite, d.h. der vom Beton abgewandten Seite, der ersten Wandschalungseinheit 2 befestigt ist. Zudem weist die Schalungsvorrichtung 1 eine zweite Arbeitsbühneneinheit 6 mit einem zweiten Arbeitsbühnenelement 7 auf, welche an der Rückseite der zweiten Wandschalungseinheit 3 befestigt ist.

Wie aus Fig. 1 und Fig. 2 weiters ersichtlich, weist die Schalungsvorrichtung 1 zudem eine erste Ausgleichsbühneneinheit 9, hier eine erste Eck-Ausgleichsbühneneinheit, mit einem ersten Ausgleichsbühnenelement 10, hier mit einem ersten Eck-Ausgleichsbühnenelement, und eine zweite Ausgleichsbühneneinheit 11, hier eine zweite Eck-Ausgleichsbühneneinheit, mit einem zweiten Ausgleichsbühnenelement 12, hier mit einem zweiten Eck-Ausgleichsbühnenelement, auf. Beim ersten Ausführungsbeispiel erstrecken sich die erste und die zweite Eck-Ausgleichsbühneneinheit entlang eines Eckbereichs 13, in welchem die erste und die zweite Eck-Wandschalungseinheit aufeinanderstoßen. Mit dem ersten und dem zweiten Eck-Ausgleichsbühnenelement wird der Zwischenraum zwischen dem ersten und dem zweiten Arbeitsbühnenelement vollständig überbrückt.

Wie aus Fig. 1 und Fig. 2 weiters ersichtlich, ist das erste Eck-Ausgleichsbühnenelement überlappend mit dem ersten Arbeitsbühnenelement 5 der ersten Arbeitsbühneneinheit 4 und das zweite Eck-Ausgleichsbühnenelement ist überlappend mit dem zweiten Arbeitsbühnenelement 7 der zweiten Arbeitsbühneneinheit 6 angeordnet. Somit sind das erste Arbeitsbühnenelement 5 und das erste Eck-Ausgleichsbühnenelement entlang einer ersten Linie und das zweite Arbeitsbühnenelement 7 und das zweite Eck-Ausgleichsbühnenelement sind entlang einer zweiten Linie angeordnet, welche im gezeigten Beispiel im Wesentlichen im rechten Winkel zur ersten Linie verläuft.

Wie aus Fig. 1 und Fig. 2 weiters ersichtlich, ist der erste stirnseitige Endbereich des ersten Eck-Ausgleichsbühnenelements auf das erste Arbeitsbühnenelement frei aufgelegt. Der erste stirnseitige Endbereich des zweiten Eck-Ausgleichsbühnenelements ist auf das zweite Arbeitsbühnenelement frei aufgelegt.

Die Stirnseiten bezieht sich hier auf die kürzeren Seiten, die Längsseiten auf die längeren Seiten des jeweiligen Arbeits- bzw. Ausgleichsbühnenelements, welches im Grundriss, d.h. in Draufsicht, langgestreckt, vorzugsweise im Wesentlichen rechteckig, ist. Die Längsseiten verlaufen in im Wesentlichen horizontaler Richtung parallel zur Hauptebene der benachbarten Wandschalungseinheit, die Stirnseiten in im Wesentlichen horizontaler Richtung senkrecht zur Hauptebene der benachbarten Wandschalungseinheit.

Das erste Eck-Ausgleichsbühnenelement weist oberseitig eine erste Eck-Ausgleichsarbeitsfläche 14 und das zweite Eck-Ausgleichsbühnenelement weist oberseitig eine zweite Eck-Ausgleichsarbeitsfläche 15 auf. Die erste Eck-Ausgleichsarbeitsfläche 14 und die zweite Eck-Ausgleichsarbeitsfläche 15 sind auf derselben Höhe, d.h. entlang derselben horizontalen Ebene, angeordnet. Somit ist keine Stufe beim Übergang von der ersten Eck-Ausgleichsarbeitsfläche 14 auf die zweite Eck-Ausgleichsarbeitsfläche 15 ausgebildet.

Wie aus Fig. 3 ersichtlich, weist die erste Eck-Ausgleichsbühneneinheit ein erstes Kopplungselement 16 und die zweite Eck-Ausgleichsbühneneinheit weist ein zweites Kopplungselement 17 auf. Das erste Kopplungselement 16 der ersten Eck-Ausgleichsbühneneinheit ist im montierten Gebrauchszustand mit dem zweiten Kopplungselement 17 der zweiten Eck-Ausgleichsbühneneinheit gekoppelt. Das erste Kopplungselement 16 ist an einem stirnseitigen Ende der ersten Eck-Ausgleichsbühneneinheit und das zweite Kopplungselement ist an einem längsseitigen Randbereich der zweiten Eck-Ausgleichsbühneneinheit vorgesehen.

Im gezeigten Beispiel ist das erste Kopplungselement 16 ein Einhängeelement 18 und das zweite Kopplungselement 17 ist eine Einhängeöffnung 19. Das Einhängeelement 18 ist in die Einhängeöffnung 19 eingehängt. Die jeweilige Einhängeöffnung 19 erstreckt sich entlang des längsseitigen Randbereichs des zweiten Eck-Ausgleichsbühnenelements. Im gezeigten Beispiel ist je eine Einhängeöffnung 19 an den gegenüberliegenden längsseitigen Randbereichen des zweiten Eck-Ausgleichsbühnenelements vorgesehen. Die Einhängeöffnung 19 erstreckt sich im gezeigten Beispiel durchgehend über im Wesentlichen die gesamte Länge des zweiten Eck-Ausgleichsbühnenelements. Alternativ können mehrere Einhängeöffnungen 19 vorgesehen sein, welche sich nur über einen Teil der Länge des zweiten Eck-Ausgleichsbühnenelements erstrecken.

Im gezeigten Beispiel sind die erste und die zweite Eck-Ausgleichsbühneneinheit ident ausgebildet. Somit weist die zweite Eck-Ausgleichsbühneneinheit auch ein erstes Kopplungselement 16 und die erste Eck-Ausgleichsbühneneinheit weist ein zweites Kopplungselement 17 auf.

Im gezeigten Beispiel weist das erste Eck-Ausgleichsbühnenelement einen ersten Halterahmen 20 mit je zwei in Abstand zueinander angeordneten ersten Längsprofilen 21 an den gegenüberliegenden längsseitigen Randbereichen des ersten Eck-Ausgleichsbühnenelements auf. Entsprechend weist das zweite Eck-Ausgleichsbühnenelement einen zweiten Halterahmen 22 mit je zwei in Abstand zueinander angeordneten zweiten Längsprofilen 23 an den gegenüberliegenden längsseitigen Randbereichen auf. Je eine Einhängeöffnung 19 erstreckt sich zwischen zwei Längsprofilen 21 des ersten Halterahmens 20 bzw. zwischen zwei Längsprofilen 23 des zweiten Halterahmens 22. Das erste Eck-Ausgleichsbühnenelement weist eine erste Arbeitsplatte 24 auf, welche mit dem ersten Halterahmen 20 verbunden ist. Entsprechend weist das zweite Eck-Ausgleichsbühnenelement eine zweite Arbeitsplatte 25 auf, welche mit dem zweiten Halterahmen 22 verbunden ist.

Wie aus Fig. 1 ersichtlich, weist die Schalungsvorrichtung 1 zudem Stützeinrichtungen 26, hier Stützkonsolen, auf, welche an der ersten Wandschalungseinheit 2 oder der zweiten Wandschalungseinheit 3 montiert sind. Im gezeigten Beispiel weist die Schalungsvorrichtung 1 zumindest eine Stützeinrichtung 26, hier zwei Stützeinrichtungen 26, zur unterseitigen Abstützung der ersten Arbeitsbühneneinheit, zumindest eine Stützeinrichtung 26, hier zwei Stützeinrichtungen 26, zur unterseitigen Abstützung der zweiten Arbeitsbühneneinheit, und zumindest eine Stützeinrichtung 26 zur Abstützung der zweiten Eck-Ausgleichsbühneneinheit auf. Die einzelnen Stützeinrichtungen 26 sind im gezeigten Beispiel ident ausgebildet sein.

Wie aus Fig. 1 ersichtlich, sind die Stützeinrichtungen 26 auf derselben Höhe an der ersten bzw. zweiten Eck-Wandschalungseinheit montiert.

Wie aus Fig. 1 und im Detail aus Fig. 4 ersichtlich, weist die erste Ausgleichsbühneneinheit 9 an der Unterseite des ersten Ausgleichsbühnenelements 10 einen ersten Unterkasten 35 auf, an welchem ein Verbindungselement 32 für die Verbindung mit der jeweiligen Stützeinrichtung 26 angeordnet ist. Entsprechend weist die zweite Ausgleichsbühneneinheit 11 an der Unterseite des zweiten Ausgleichsbühnenelements 12 einen zweiten Unterkasten 36 (vgl. Fig. 14) auf, an welchem ebenfalls ein Verbindungselement 32 angeordnet ist. Der erste Unterkasten 35 ist unterseitig mit dem ersten Halterahmen 20 der ersten Ausgleichsbühneneinheit, der zweite Unterkasten 36 ist unterseitig mit dem zweiten Halterahmen 22 der zweiten Ausgleichsbühneneinheit verbunden. Der zweite Unterkasten 36 liegt im gezeigten Beispiel auf der Oberseite der jeweiligen Stützeinrichtung 26 auf.

Wie aus Fig. 1 ersichtlich, weist das erste Arbeitsbühnenelement 5 einen ersten Stützrahmen 37 zur Abstützung an der jeweiligen Stützeinrichtung 26 und das zweite Arbeitsbühnenelement weist einen zweiten Stützrahmen 38 zur Abstützung an der jeweiligen Stützeinrichtung 26 auf. Am ersten Stützrahmen 37 ist ein erstes Arbeitsplattenelement mit der ersten Arbeitsfläche, am zweiten Stützrahmen 38 ist ein zweites Arbeitsplattenelement mit der zweiten Arbeitsfläche vorgesehen. Die Dicke (d.h. vertikale Erstreckung) des ersten Unterkastens 35 der ersten Ausgleichsbühneneinheit 9 entspricht der Dicke des ersten Stützrahmens 37 des ersten Arbeitsbühnenelements 5, die Dicke des zweiten Unterkastens 36 der zweiten Ausgleichsbühneneinheit 11 entspricht der Dicke des zweiten Stützrahmens 38 des zweiten Arbeitsbühnenelements 7. Dadurch werden die Verbindungselemente, wie oben beschrieben, auf derselben Höhe angeordnet.

Wie aus Fig. 5 und 6 in Verbindung mit Fig. 9 ersichtlich, ist das Verbindungselement 32 im gezeigten Beispiel eine Aufnahme 39, in welche jeweils ein Eingriffselement 40 der jeweiligen Stützeinrichtung 26 eingreift. Das in der Aufnahme 39 angeordnete Eingriffselement 40 bildet eine Aushubsicherung, mit welcher die jeweilige Arbeits- bzw. Ausgleichsbühneneinheit gegen ein Hochheben von der jeweiligen Stützeinrichtung gesichert wird. Außerdem wird eine Sicherung gegen längsseitiges Verrutschen erzielt. Im gezeigten Beispiel weist die jeweilige Arbeits- bzw. Ausgleichsbühneneinheit jeweils eine Vielzahl von Aufnahmen 39 auf, welche im gezeigten Beispiel durch die Zwischenräume zwischen Zähnen 41 einer Zahnleiste 42 gebildet sind. Je nach Position des Eingriffselements 40 entlang der Zahnleiste 42 wird die Querposition der jeweiligen Stützeinrichtung bezüglich der daran abgestützten Arbeits- oder Ausgleichsbühneneinheit festgelegt. Somit bildet die Zahnleiste 42 eine Sicherung gegen Längsverschiebung der jeweiligen Arbeits- oder Ausgleichsbühneneinheit.

Wie aus Fig. 5 und Fig. 6 sowie Fig. 9 ersichtlich, weisen die erste und die zweite Ausgleichsbühneneinheit jeweils eine Sicherungseinrichtung 43 mit zwei Sicherungselementen 44 zur Sicherung des Eingriffs des Eingriffselements 40 in die Aufnahme 39 auf. Die Sicherungselemente 44 sind zwischen einer Sicherungsstellung (vgl. Fig. 6) und einer Freigabestellung (vgl. Fig. 5) beweglich.

Die Montage der Schalungsvorrichtung 1 der ersten Ausführungsform geht aus den Figuren 12 bis Fig. 15 hervor.

Gemäß Fig. 12 ist die erste Arbeitsbühneneinheit 4 mittels der jeweiligen Stützeinrichtungen 26 an der ersten Wandschalungseinheit und die zweite Arbeitsbühneneinheit ist mittels der weiteren Stützeinrichtungen 26 an der zweiten Wandschalungseinheit montiert. Mittels eines schematisch dargestellten Hebezeugs 45, beispielsweise eines Krans, wird die zweite Eck-Ausgleichsbühneneinheit im Eckbereich zwischen der ersten und der zweiten Eck-Wandschalungseinheit vorgesehen.

Gemäß Fig. 13 und Fig. 14 ist der zweite Unterkasten 36 auf der Oberseite einer weiteren Stützeinrichtung 26 aufgesetzt. Weiters wird das Verbindungselement 32 der zweiten Eck-Ausgleichsbühneneinheit mit dem Eingriffselement der Stützeinrichtung 26 in Eingriff gebracht. Schließlich wird die Sicherungseinrichtung 43 von der Freigabe- in die Sicherungsstellung bewegt, um die Verbindung des Eingriffselements 40 mit dem vierten Verbindungselement zu sichern.

Gemäß Fig. 15 wird das erste Eck-Ausgleichsbühnenelement, ebenfalls mit dem Hebezeug 45, an den Montageort gebracht. Für das Erreichen der finalen Montageposition (vgl. Fig. 1) wird das erste Kopplungselement 16 der ersten Eck-Ausgleichsbühneneinheit mit dem zweiten Kopplungselement 17 der zweiten Eck-Ausgleichsbühneneinheit verbunden.

Fig. 16 zeigt eine zweite Ausführungsform, bei welcher die erste Arbeitsbühneneinheit 4 und die zweite Arbeitsbühneneinheit 6 und die erste Ausgleichsbühneneinheit 9 in einer Linie angeordnet sind. Die erste Ausgleichsbühneneinheit 9 befindet sich dabei zwischen der ersten Arbeitsbühneneinheit 4 und der zweiten Arbeitsbühneneinheit 6. Fig. 17 zeigt dieselbe Anordnung, jedoch mit einem stärkeren Überlappungsgrad der ersten Ausgleichsbühneneinheit 9, hier mit der zweiten Arbeitsbühneneinheit 6, um einen Längenausgleich hinsichtlich einer schmalen Zwischenwandschalung zu schaffen.

Fig. 18 bis Fig. 22 zeigen den Aufbau der Schalungsvorrichtung 1 der zweiten Ausführungsform.

Gemäß Fig. 18 wird die erste Ausgleichsbühneneinheit 9 mit dem Hebezeug 45 auf die bereits montierte erste Arbeitsbühneneinheit 4 und zweite Arbeitsbühneneinheit 6 abgesenkt.

Gemäß Fig. 19 bis Fig. 21 und im Detail gemäß Fig. 22 wird zumindest ein erstes Anschlussteil 46, hier ein Verbindungsvorsprung, an einem der stirnseitigen Endbereiche der ersten Ausgleichsbühneneinheit mit zumindest einem zweiten Anschlussteil 47, hier einer Verbindungsöffnung, an der angrenzenden Stirnseite der zweiten Arbeitsbühneneinheit verbunden. Der andere stirnseitige Endbereich der ersten Ausgleichsbühneneinheit wird frei auf die erste Arbeitsbühneneinheit aufgelegt. Die erste Ausgleichsbühneneinheit weist zudem zumindest einen Aushubsicherungshaken 48 auf, welcher den Stützrahmen der ersten Arbeitsbühneneinheit untergreift, so dass eine Aushubsicherung erzielt wird. Der Aushubsicherungshaken 48 kann von einer Transportstellung (vgl. Fig. 10, 11) in die in Fig. 22 ersichtliche Aushubsicherungsstellung umgeklappt werden. In der Transportstellung steht eine Öse 48A des Aushubsicherungshakens 48 nach oben über die Oberseite des Ausgleichsbühnenelements vor. Dadurch kann das Hebezeug 45 an dem Aushubsicherungshaken 48 befestigt werden.

Fig. 23 bis Fig. 26 zeigen eine dritte Ausführungsform, bei welcher die erste Ausgleichsbühneneinheit als erste Eck-Ausgleichsbühneneinheit und die zweite Arbeitsbühneneinheit als Eck-Arbeitsbühneneinheit ausgebildet ist. Die erste Ausgleichsbühneneinheit ist überlappend und in einer Linie mit der ersten Arbeitsbühneneinheit angeordnet und die zweite Arbeitsbühneneinheit ist senkrecht dazu angeordnet.

Gemäß Fig. 23 wird die erste Eck-Ausgleichsbühneneinheit mit dem Hebezeug auf die erste Eck-Arbeitsbühneneinheit und die zweite Arbeitsbühneneinheit abgesenkt. Dabei wird das erste Anschlussteil 46 der ersten Eck-Ausgleichsbühneneinheit mit einem weiteren Anschlussteil, hier einer weiteren Anschlussöffnung 47, am längsseitigen Randbereich der Eck-Arbeitsbühneneinheit verbunden, so dass die erste Eck-Ausgleichsbühneneinheit an der ersten Eck-Arbeitsbühneneinheit gesichert wird (vgl. im Detail Fig. 26).

Die erste Ausgleichsbühneneinheit weist an einem ihrer stirnseitigen Endbereiche eine erste Auflageschräge 50 zur Auflage auf das erste Arbeitsbühnenelement auf. Am anderen stirnseitigen Endbereich weist die erste Ausgleichsbühneneinheit ein erstes Klappenelement 51 auf, welches im gezeigten Beispiel auf die erste Eck-Arbeitsbühneneinheit abgeklappt ist. Für den Einsatz bei der ersten Ausführungsform kann das erste Klappenelement 51 hochgeklappt werden.

### Bezugsziffernliste:

- 1: Schalungsvorrichtung
- 2: erste Wandschalungseinheit
- 3: zweite Wandschalungseinheit
- 4: erste Arbeitsbühneneinheit
- 5: erstes Arbeitsbühnenelement
- 6: zweites Arbeitsbühneneinheit
- 7: zweites Arbeitsbühnenelement
- 9: erste Ausgleichsbühneneinheit
- 10: erstes Ausgleichsbühnenelement
- 11: zweite Ausgleichsbühneneinheit
- 12: zweites Ausgleichsbühnenelement
- 13: Eckbereich
- 14: erste Eck-Ausgleichsarbeitsfläche
- 15: zweite Eck-Ausgleichsarbeitsfläche
- 16: erstes Kopplungselement
- 17: zweites Kopplungselement
- 18: Einhängeelement
- 19: Einhängeöffnung
- 20: erster Halterahmen
- 21: erste Längsprofile
- 22: zweiter Halterahmen
- 23: zweite Längsprofile
- 24: erste Arbeitsplatte
- 25: zweite Arbeitsplatte
- 26: Stützeinrichtungen
- 32: Verbindungselemente
- 35: erster Unterkasten
- 36: zweiter Unterkasten
- 37: erster Stützrahmen
- 38: zweiter Stützrahmen
- 39: Aufnahme
- 40: Eingriffselement
- 41: Zähne
- 42: Zahnleiste
- 43: Sicherungseinrichtung
- 44: Sicherungselemente
- 45: Hebezeug
- 46: erstes Anschlussteil
- 47: zweites Anschlussteil
- 48: Aushubsicherungshaken
- 50: erste Auflageschräge
- 51: erstes Klappenelement

## Patentansprüche

1. Schalungsbühne zur Anbringung an einer Wandschalung mit einer ersten Wandschalungseinheit (2) und einer zweiten Wandschalungseinheit (3), aufweisend:
eine erste Arbeitsbühneneinheit (4) mit einem ersten Arbeitsbühnenelement (5) zur Anordnung an der ersten Wandschalungseinheit (2),
eine zweite Arbeitsbühneneinheit (6) mit einem zweiten Arbeitsbühnenelement (7) zur Anordnung an der zweiten Wandschalungseinheit (3),
**gekennzeichnet durch**
eine erste Ausgleichsbühneneinheit (9) mit einem ersten Ausgleichsbühnenelement (10), welches überlappend mit dem ersten Arbeitsbühnenelement (5) der ersten Arbeitsbühneneinheit (4) angeordnet ist.

2. Schalungsbühne nach Anspruch 1, **dadurch gekennzeichnet, dass** eine zweite Ausgleichsbühneneinheit (11) mit einem zweiten Ausgleichsbühnenelement (12) vorgesehen ist, wobei die erste Ausgleichsbühneneinheit (9) als erste Eck-Ausgleichsbühneneinheit zur Anordnung an der ersten Wandschalungseinheit (2) und die zweite Ausgleichsbühneneinheit (11) als zweite Eck-Ausgleichsbühneneinheit zur Anordnung im Wesentlichen rechtwinkelig zur ersten Eck-Ausgleichsbühneneinheit (9) an der zweiten Wandschalungseinheit (3) ausgebildet ist.

3. Schalungsbühne nach Anspruch 2, **dadurch gekennzeichnet, dass** das erste Eck-Ausgleichsbühnenelement (10) auf das erste Arbeitsbühnenelement (5) und/oder das zweite Eck-Ausgleichsbühnenelement (12) auf das zweite Arbeitsbühnenelement (7) aufgelegt ist.

4. Schalungsbühne nach Anspruch 2 oder 3, **dadurch gekennzeichnet, dass** eine erste Eck-Ausgleichsarbeitsfläche (14) des ersten Eck-Ausgleichsbühnenelements im Wesentlichen auf derselben Höhe wie eine zweite Eck-Ausgleichsarbeitsfläche (15) des zweiten Eck-Ausgleichsbühnenelements angeordnet ist.

5. Schalungsbühne nach einem der Ansprüche 2 bis 4, **dadurch gekennzeichnet, dass** die erste Eck-Ausgleichsbühneneinheit ein erstes Kopplungselement (16) und die zweite Eck-Ausgleichsbühneneinheit ein zweites Kopplungselement (17) aufweist, wobei das erste Kopplungselement (16) der ersten Eck-Ausgleichsbühneneinheit mit dem zweiten Kopplungselement (17) der zweiten Eck-Ausgleichsbühneneinheit verbunden ist.

6. Schalungsbühne nach Anspruch 5, **dadurch gekennzeichnet, dass** das erste Kopplungselement (16) an einem stirnseitigen Ende der ersten Eck-Ausgleichsbühneneinheit und das zweite Kopplungselement (17) an einem längsseitigen Randbereich der zweiten Eck-Ausgleichsbühneneinheit vorgesehen ist.

7. Schalungsbühne nach Anspruch 5 oder 6, **dadurch gekennzeichnet, dass** eines von erstem (16) Kopplungselement und zweitem Kopplungselement (17) ein Einhängeelement (18) und eines von erstem (16) und zweitem Kopplungselement (17) eine Einhängeöffnung (19) ist, wobei das Einhängeelement (18) in die Einhängeöffnung (19) eingehängt ist.

8. Schalungsbühne nach einem der Ansprüche 1 bis 7, **gekennzeichnet durch** Stützeinrichtungen (26) zur Abstützung der ersten Arbeitsbühneneinheit (4) und der zweiten Arbeitsbühneneinheit (6) und der ersten Ausgleichsbühneneinheit (9) oder der zweiten Ausgleichsbühneneinheit (11), wobei die Stützeinrichtungen (26) im Wesentlichen auf derselben Höhe angeordnet sind.

9. Schalungsbühne nach einem der Ansprüche 1 bis 8, **dadurch gekennzeichnet, dass** die erste Ausgleichsbühneneinheit (9) an der Unterseite einen ersten Unterkasten (35) aufweist, an welchem ein Verbindungselement (32) zur Verbindung mit einer der Stützeinrichtungen (26) angeordnet ist und/oder dass die zweite Ausgleichsbühneneinheit (11) an der Unterseite einen zweiten Unterkasten (36) aufweist, an welchem ein Verbindungselement (32) zur Verbindung mit einer der Stützeinrichtungen (26) angeordnet ist.

10. Schalungsbühne nach Anspruch 9, **dadurch gekennzeichnet, dass** der erste Unterkasten (35) mit einem ersten Halterahmen (20) des ersten Ausgleichsbühnenelements (10) und/oder der zweite Unterkasten (36) mit einem zweiten Halterahmen (22) des zweiten Ausgleichsbühnenelements (12) verbunden ist.

11. Schalungsbühne nach Anspruch 9 oder 10, **dadurch gekennzeichnet, dass** die Dicke des ersten Unterkastens (35) der ersten Ausgleichsbühneneinheit (9) im Wesentlichen der Dicke eines ersten Stützrahmens (37) des ersten Arbeitsbühnenelements (5) und/oder dass die Dicke des zweiten Unterkastens (36) der zweiten Ausgleichsbühneneinheit (11) im Wesentlichen der Dicke eines zweiten Stützrahmens (38) des zweiten Arbeitsbühnenelements (12) entspricht.

12. Schalungsbühne nach Anspruch 1, **dadurch gekennzeichnet, dass** die erste Arbeitsbühneneinheit (4) und die zweite Arbeitsbühneneinheit (6) und die erste Ausgleichsbühneneinheit (9) in einer Linie angeordnet sind, wobei die erste Ausgleichsbühneneinheit (9) zwischen der ersten (4) und der zweiten Arbeitsbühneneinheit (6) angeordnet ist, wobei die erste Ausgleichsbühneneinheit (9) am einen ihrer stirnseitigen Endbereiche frei auf der ersten Arbeitsbühneneinheit (4) aufliegt und die erste Ausgleichsbühneneinheit (9) am anderen ihrer stirnseitigen Endbereiche ein erstes Anschlussteil (46), vorzugsweise einen Verbindungsvorsprung, aufweist, welches mit einem zweiten Anschlussteil (47), vorzugsweise einer Anschlussöffnung, der zweiten Arbeitsbühneneinheit (6) verbunden ist.

13. Schalungsbühne nach einem der Ansprüche 1 bis 12, **dadurch gekennzeichnet, dass** die erste Ausgleichsbühneneinheit (9) einen Aushubsicherungshaken (48) zum Untergreifen der zweiten Arbeitsbühneneinheit aufweist.

14. Schalungsbühne nach Anspruch 1, **dadurch gekennzeichnet, dass** die erste Ausgleichsbühneneinheit (9) als erste Eck-Ausgleichsbühneneinheit und die zweite Arbeitsbühneneinheit (6) als Eck-Arbeitsbühneneinheit ausgebildet ist, wobei die erste Ausgleichsbühneneinheit (9) überlappend und in einer Linie mit der ersten Arbeitsbühneneinheit (4) angeordnet ist und die zweite Arbeitsbühneneinheit (6) senkrecht dazu angeordnet ist, wobei die erste Ausgleichsbühneneinheit (9) an einem ihrer stirnseitigen Endbereiche ein erstes Anschlussteil (46), vorzugsweise einen Verbindungsvorsprung, aufweist, welches mit einem weiteren Anschlussteil, vorzugsweise einer weiteren Anschlussöffnung, der Eck-Arbeitsbühneneinheit verbunden ist.

15. Schalungsvorrichtung (1) aufweisend:
eine erste (2) und eine zweite Wandschalungseinheit (3),
eine Schalungsbühne nach einem der Ansprüche 1 bis 14.
